# EUROPÄISCHE PATENTSCHRIFT

(11) **EP 4 429 520 B1**
(45) Veröffentlichungstag und Bekanntmachung des Hinweises auf die Patenterteilung: **24.09.2025**
(21) Anmeldenummer: 22813232.0
(22) Anmeldetag: 03.11.2022
(51) Int. Cl.: A47B 49/00

(54) **MÖBELELEMENT**
FURNITURE ELEMENT
ÉLÉMENT DE MEUBLE

(30) Priorität: 08.11.2021 DE 102021128965
(43) Veröffentlichungstag der Anmeldung: 18.09.2024
(73) Patentinhaber: Paul Hettich GmbH & Co. KG, 32278 Kirchlengern (DE)
(72) Erfinder: REHAGE, Daniel, 48149 Münster (DE); BEUMLER, Sören, 32257 Bünde (DE); TENHUMBERG, Steffen, 49080 Osnabrück (DE); MATTHES, Andreas, 09131 Chemnitz (DE)
(74) Vertreter: Dantz, Jan Henning
(86) Internationale Anmeldenummer: PCT/EP2022/080673
(87) Internationale Veröffentlichungsnummer: WO 2023/078996

(56) Entgegenhaltungen:
- WO-A1-2020/212373
- WO-A1-2022/157295
- US-A1- 2021 227 974

## Beschreibung

Die vorliegende Erfindung betrifft ein Möbelelement, insbesondere eine Ablage oder ein Regal mit mindestens einer Lagerebene gemäß dem Oberbegriff des Anspruchs 1.

Solche Möbelelemente werden üblicherweise als Einzelmöbel, beispielsweise in Gestalt eines Regals oder einer Ablage oder als Teilelement eines mehrere Möbelelemente aufweisenden Möbels eingesetzt, die auf einem Boden eines Raumes, eines Tisches oder dergleichen aufgestellt um eine vertikale Achse drehbar und gleichzeitig in einer vorbestimmten Richtung verschiebbar sind. Dadurch kann das Möbelelement in einfacher Weise aus einer Raum- oder Möbelecke mit zwei winklig zueinander ausgerichteten Seitenwänden herausbewegt werden.

Zur Ermöglichung einer solchen Bewegung weist das Möbelelement, beispielsweise bekannt aus der DE 10 2019 109 866 A1, neben zwei den Innen- oder Lagerraum in einer Ausgangsstellung verschließenden Seitenwänden zumindest einen Translations-Rotations-Beschlag auf. Weitere gattungsgemäße Möbelelemente sind bspw. aus der WO 2020/212373 A1 und der US 2021/227974 A1 bekannt.

Ein solches Möbelelement hat sich in der Praxis an sich bewährt.

Aufgabe der vorliegenden Erfindung ist es, ein gattungsgemäßes Möbelelement bereitzustellen, dass auch in der Lage ist, hängend an einer Raumdecke oder innerhalb eines Möbelkorpus an der Decke eines solchen Möbelkorpus angebracht zu werden.

Diese Aufgabe wird durch ein Möbelelement mit den Merkmalen des Anspruchs 1 gelöst.

Das erfindungsgemäße Möbelelement weist einen Korpus mit wenigstens einer Ablagefläche und eine Deckplatte auf.

Der Korpus ist relativ zur Deckplatte über einen Translations- Rotations-Beschlag zumindest teilweise zwangsgeführt in einer von zwei möglichen entgegengesetzten Drehrichtungen drehbar und in einer vorbestimmten Translationsrichtung verschiebbar.

Dieser Translations-Rotationsbeschlag weist einander zugewandte Lagerflächen mit Laufrillen sowie einen die Translationsrichtung vorgebenden Führungskanal auf.

Der Korpus ist relativ zur Deckplatte aus einer Ausgangsposition in eine Zwischenposition und weiter in eine Öffnungsposition und zurück bewegbar, wobei in der Zwischenposition der Korpus relativ zur Deckplatte in einer Drehrichtung gedreht und in einer vorbestimmten Translationsrichtung verschoben ist.

In dem Führungskanal ist ein an einem Führungsschlitten angeordneter Führungsbolzen geführt.

An dem Führungsschlitten ist wenigstens ein Axiallager zur direkten oder indirekten Abtragung axial auf den Führungsbolzen wirkender Kräfte auf die Deckplatte festgelegt.

Dabei weist der Führungsschlitten einen Grundkörper mit wenigstens einer Ausnehmung zur zumindest teilweise formschlüssigen Festlegung des wenigstens einen Axiallagers auf.

Mithilfe des Axiallagers ist eine breitflächige Abtragung der auf den Führungsbolzen wirkenden Kräfte, bei Aufhängung des Möbelelements an einer Decke die Gewichtskraft des Möbelkorpus und darauf gelagerter Gegenstände, ermöglicht.

Der zur Bewegungsführung des Möbelkorpus in Translationsrichtung genutzte Führungsbolzen wird hier vorteilhaft auch für die Aufhängung des Möbelkorpus an der Deckplatte genutzt.

Zusätzlich können in wenigstens einer der einander zugewandten Lagerflächen der ersten Beschlagplatte oder der zweiten Beschlagplatte Kugelrollen eingebracht sein, denen axial gegenüberliegend Erhebungen an der anderen der Lagerflächen der zweiten Beschlagplatte oder der ersten Beschlagplatte angeformt sind, die der Fixierung der zweiten Beschlagplatte relativ zur ersten Beschlagplatte in einer vorbestimmten Relativposition dienen.

Die Anbringung bzw. Einbringung solcher Kugelrollen und Erhebungen ermöglichen in einfacher Weise beispielsweise die Stützweite des Korpus während der Drehbewegung zu vergrößern sowie den Korpus beispielsweise in einer Endlage festlegen zu können.

Vorteilhafte Ausführungsvarianten der Erfindung sind Gegenstand der Unteransprüche.

Gemäß einer vorteilhaften Ausführungsvariante weist der Translations-Rotations-Beschlag eine erste Beschlagplatte und eine zweite Beschlagplatte mit einander zugewandten Lagerflächen mit darin vorgesehenen Laufrillen auf, wobei die erste Beschlagplatte den die Translationsrichtung vorgebenden Führungskanal aufweist, wobei das wenigstens eine Axiallager zur Abtragung axial auf den Führungsbolzen wirkender Kräfte auf die erste Beschlagplatte des Translations-Rotations-Beschlages festgelegt ist.

Dies ermöglicht einen einfachen Einbau des Translations-Rotations-Beschlages zwischen der Deckplatte und dem Korpus.

Denkbar ist auch, die Funktion der ersten Beschlagplatte in die Deckplatte und die Funktion der zweiten Beschlagplatte in eine obere Platte des Korpus zu integrieren.

Nach einer bevorzugten Weiterbildung sind die Wälzkörper verliergesichert in einem zwischen den Beschlagplatten angeordneten Wälzkörperkäfig gehalten sind.

Gemäß einer vorteilhaften Ausführungsvariante ist ein freies Ende des Führungsbolzens formschlüssig an einer der ersten Beschlagplatte abgewandten Fläche der zweiten Beschlagplatte festgelegt.

Dies ermöglicht eine einfache zuverlässige Halterung des Korpus.

Das erste Axiallager ist dabei bevorzugt an einem mit dem Führungsschlitten gekoppelten Ende des Führungsbolzens befestigt.

In einer bevorzugten Weiterbildung ist das erste Axiallager in einer ersten Ausnehmung in einer der Lagerfläche der ersten Beschlagplatte abgewandten Fläche des Grundkörpers aufgenommen, wobei die erste Ausnehmung eine zentrale Bohrung zur Aufnahme des Führungsbolzens aufweist.

Gemäß einer weiteren bevorzugten Weiterbildung sind zwei zweite Axiallager in jeweiligen zweiten Ausnehmungen in einer der ersten Beschlagplatte zugewandten Fläche des Grundkörpers aufgenommen.

Die zusätzlichen Axiallager ermöglichen eine weitere vorteilhafte Abtragung der von dem Führungsbolzen aufgenommenen Last über den Führungsschlitten auf die an der Deckplatte befestigte erste Beschlagplatte.

Das erste Axiallager ist bevorzugt als kreisringförmiges Drehlager mit zwei über Kugeln relativ zueinander drehbar gelagerten Platten ausgebildet.

Die zweiten Axiallager sind bevorzugt als Kugelumlaufführungen oder als Nadellager mit einem zumindest teilweise parallel zueinander in Translationsrichtung ausgerichteten geradlinigen Bahnabschnitten aufweisenden Gehäuse ausgebildet.

An der der zweiten Beschlagplatte abgewandten Seite der ersten Beschlagplatte ist gemäß einer weiteren bevorzugten Ausführungsvariante eine Selbsteinzugsvorrichtung befestigt.

Zur Auslösung der Selbsteinzugsvorrichtung ist gemäß einer vorteilhaften Weiterbildung an dem Führungsschlitten ein Koppelelement mit wenigstens einem Aktivator zur Aktivierung der Selbsteinzugsvorrichtung angeordnet.

Das Koppelelement ist bevorzugt als an dem Führungsschlitten angeformter oder befestigter Bügel ausgebildet, wobei der Aktivator bevorzugt aus einem den Führungsschlitten seitlich oder nach hinten überragenden Steg des Koppelelements vorsteht.

Die Selbsteinzugseinrichtung kann zusätzlich auch um eine Ausstoßeinrichtung erweitert werden. Dabei kann vorteilhafterweise ein zweiter Aktivator an den Führungsschlitten angeformt sein.

Der Korpus des Möbelelements weist bevorzugt eine Trägerplatte auf, an der die zweite Beschlagplatte befestigt ist.

Gemäß einer weiteren bevorzugten Ausführungsvariante ist die Deckplatte an einem Montageprofil zur hängenden Montage an einer Decke, insbesondere einer Raumdecke, befestigt. Die Deckplatte kann allerdings auch direkt für die Deckenmontage vorgesehen sein.

In einer weiteren Ausführungsvariante ist es auch denkbar, die Deckplatte als Aufstandsplatte zu nutzen, so dass das Möbelelement nicht hängend, sondern um 180° um eine horizontale Drehachse gedreht, auf einem Boden aufstehend genutzt wird.

Durch die Ausgestaltung des Führungsschlittens mit dem wenigstens einen Axiallager zur Abtragung axial auf den Führungsbolzen wirkender Kräfte auf die Deckplatte ist es ermöglicht, Zugkräfte auf den Korpus abzutragen.

Nachfolgend werden bevorzugte Ausführungsbeispiele anhand der beiliegenden Zeichnungen näher erläutert.

Es zeigen:
- Figur 1: eine isometrische Darstellung einer Ausführungsvariante eines erfindungsgemäßen Möbelelements in einer geschlossenen Ausgangsposition,
- Figur 2: eine der Figur 1 entsprechende Darstellung des Möbelelements in seiner Öffnungsposition,
- Figuren 3 und 4: isometrische Explosionsdarstellungen des Möbelelements aus unterschiedlichen Perspektiven mit Darstellung des zwischen Korpus und Deckplatte angeordneten Translations-Rotations-Beschlages,
- Figur 5: eine isometrische Explosionsdarstellung des Translations-Rotations-Beschlages sowie an diesen angeordneten Axiallagern und Selbsteinzugsvorrichtung,
- Figur 6: eine isometrische Explosionsdarstellung des Führungsschlittens mit daran angeordneten Axiallagern, Führungsbolzen und Selbsteinzugsvorrichtung,
- Figur 7: eine isometrische Darstellung des Führungsschlittens im zusammengebauten Zustand mit darin eingesetztem Führungsbolzen,
- Figur 8: eine weitere isometrische Teil-Explosionsdarstellung des Translations-Rotations-Beschlages aus einer weiteren Perspektive,
- Figuren 9 und 10: isometrische Darstellungen einer Ausführungsvariante des Möbelelements mit an der Deckplatte befestigtem Montageprofil zur hängenden Montage des Möbelelements und
- Figuren 11 und 12: den Figuren 1 und 2 entsprechende isometrische Darstellungen einer weiteren Ausführungsvariante des Möbelelements mit als Aufstandsfläche dienender Deckplatte.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelelements, Korpus, Deckplatte, Translations-Rotations-Beschlag, Führungsbolzen, Führungsschlitten und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 2 ist mit dem Bezugszeichen 1 insgesamt eine Ausführungsvariante eines erfindungsgemäßen Möbelelements bezeichnet.

Das Möbelelement 1 ist dabei insbesondere als Ablage oder Regal mit mindestens einer Lagerebene ausgebildet und weist einen Korpus 2 mit wenigstens einer Ablagefläche 21 auf.

Der Korpus 2 weist in der hier gezeigten Ausführungsvariante des Weiteren zwei senkrecht zueinander und zur Ablagefläche 21 ausgerichtete Seitenwände 22, 23 auf, die den Korpus 2 zu zwei Seiten hin verdecken und so ermöglichen, dass das Möbelelement 1, angeordnet in einer Raumecke in einer in Figur 1 gezeigten Schließstellung durch die Seitenwände 22, 23 den Zugriff auf den Innenraum des Korpus 2 verhindert und in der in Figur 2 gezeigten Öffnungsstellung den Inneraum des Korpus 2 frei gibt.

Das Möbelelement 1 weist des Weiteren eine Deckplatte 11 auf, die bei der in den Figuren 1 bis 10 gezeigten Ausführungsvariante des Möbelelements 1 direkt oder durch Zuhilfenahme eines Montageprofils 17, wie es in den Figuren 9 und 10 dargestellt ist, an einer Decke, beispielsweise einer Raumdecke befestigbar ist und somit das Möbelelement 1 zu einem Hängemöbel wird.

Als Deckplatte 11 wird hier prinzipiell eine eine Stirnfläche des Korpus bedeckende Platte verstanden. Im obigen Ausführungsbeispiel ist die Deckplatte 11 die den Korpus 2 nach oben abdeckende Platte, an der die Gesamtlast des Korpus hängt. In einem weiter unten beschriebenen alternativen Ausführungsbeispiel ist als Deckplatte 11 die den Korpus 2 nach unten abdeckende Platte bezeichnet, auf die die Gesamtlast des Korpus 2 drückt.

Zur Überführung der in Figur 1 bzw. Figur 9 gezeigten Geschlossen-Stellung des Möbelelements 1 in die in den Figuren 2 und 10 gezeigte ÖffnungsStellung dient ein Translations-Rotationsbeschlag 12, der zwischen dem Korpus 2 und der Deckplatte 11 angeordnet ist.

Der Translations-Rotationsbeschlag 12, gezeigt in den Figuren 3 bis 5, weist eine erste Beschlagplatte 3 und eine zweite Beschlagplatte 4 mit einander zugewandten Lagerflächen 31, 41 mit darin vorgesehenen Laufrillen 32, 42 sowie in einem Wälzkörperkäfig 14 verliergesichert gehaltene Wälzkörper 13 auf, die in den Laufrillen 32, 42 geführt sind.

Der Translations-Rotationsbeschlag 12 ist so ausgebildet, dass der Korpus 2 relativ zur Deckplatte 11 aus der in Figur 1 gezeigten Ausgangsposition in eine Zwischenposition und weiter in die in Figur 2 bzw. 10 dargestellte Öffnungsposition und zurück bewegbar ist.

In der Zwischenposition ist der Korpus 2 relativ zur Deckplatte 11 in einer von zwei entgegengesetzt gerichteten Drehrichtung R₁, R₂ gedreht und in einer vorbestimmten Translationsrichtung A verschoben.

In der ersten Beschlagplatte 3 ist zur Führung der Translationsbewegung ein die Translationsrichtung A vorgebender Führungskanal 33 vorgesehen. In diesem Führungskanal 33 ist ein an einem Führungsschlitten 5 angeordneter Führungsbolzen 6 geführt.

An dem Führungsschlitten 5 ist wenigstens ein Axiallager 7, 8 zur Abtragung axial auf den Führungsbolzen 6 wirkender Kräfte auf die erste Beschlagplatte 3 des Translations-Rotationsbeschlages 12 festgelegt.

Wie in den Figuren 3 bis 5 dargestellt ist, ist die erste Beschlagplatte 3 an der Deckplatte 11 befestigt, beispielsweise durch Verschrauben. Dazu sind in der ersten Beschlagplatte 3 Bohrungen 36 zur Durchführung von Schrauben vorgesehen.

Die zweite Beschlagplatte 4 ist bevorzugt an einer Trägerplatte 24 des Korpus 2 befestigt. Auch hier sind Bohrungen 25 in der Trägerplatte 24 sowie Bohrungen 44 in der zweiten Beschlagplatte 4 vorgesehen, die vorzugsweise einer Schraubfixierung der zweiten Beschlagplatte 4 an der Trägerplatte 24 dienen.

Während die Bohrungen 36 in der ersten Beschlagplatte 3 vorzugsweise an den äußeren Rändern der ersten Beschlagplatte 3 eingebracht sind, sind die Bohrungen 25 in der Trägerplatte 24 und die zugehörigen Bohrungen 44 in der zweiten Beschlagplatte 4 nahe einer zentralen Bohrung 43 der zweiten Beschlagplatte 4 vorgesehen, wobei die Bohrung 43 in der zweiten Beschlagplatte 4 der Fixierung des Führungsbolzens 6 an der zweiten Beschlagplatte 4 dient.

Die Bohrung 43 ist dabei vorzugsweise als konische Bohrung ausgeführt, zur Aufnahme einer bevorzugt als Konusschraube ausgeführten Schraube 62, die in ein Innengewinde eines Zylinderkörpers 61 des Führungsbolzens 6 einschraubbar ist, wobei der Konuskopf der Schraube 62 formschlüssig in der dazu vorgesehenen Bohrung 43 der zweiten Beschlagplatte 4 aufgenommen ist und so die zweite Beschlagplatte 4 und mit ihr die Trägerplatte 24 und den mit dieser fest verbundenen Korpus 2 des Möbelelements 1 hält.

Der Zylinderkörper 61 des Führungsbolzens 6 durchtritt zur Führung der zweiten Beschlagplatte 4 und mit ihr des Korpus 2 in der Translationsrichtung A den Führungskanal 33 der ersten Beschlagplatte 3.

Das freie obere Ende des Zylinderkörpers 61 weist wiederum in seiner Stirnseite ein Innengewinde auf, in das eine weitere Schraube 63 eindrehbar ist. Wie weiter in den Figuren 3, 5 und 6 gezeigt ist, ist an dem oberen Ende des Führungsbolzens 6 ein erstes Axiallager 7 befestigt, das in dem Führungsschlitten 5 gehalten ist.

Denkbar ist desweiteren auch, die Funktion der ersten Beschlagplatte 3 in die Deckplatte 11 zu integrieren und die Funktion der zweiten Beschlagplatte 4 in eine Trägerplatte 24 zu integrieren, an der bei der in Figur 2 gezeigten Ausführungsvariante des Möbelelements 1 die zweite Beschlagplatte 4 befestigt ist.

Die Integration der Funktion der Beschlagplatten 3, 4 in die Deckplatte 11 bzw. in die Trägerplatte 24 bedeutet dabei, dass die Deckplatte 11 bzw. Trägerplatte 24 mit den Laufrillen 32, 42, Führungskanal 33 und dergleichen ausgebildet sind.

Der Führungsschlitten 5 weist einen Grundkörper 51 mit wenigstens einer Ausnehmung 52, 53 zur zumindest teilweise formschlüssigen Festlegung des wenigstens einen Axiallagers 7, 8 auf.

Zur Halterung des ersten Axiallagers 7 ist, wie in den Figuren 5 und 6 gezeigt, in einer der Lagerfläche 31 der ersten Beschlagplatte 3 abgewandten, der Deckplatte 11 zugewandten Fläche des Grundkörpers 51 eine erste Ausnehmung 52 vorgesehen, in der das erste Axiallager 7 aufgenommen ist.

Das erste Axiallager 7 ist dabei bevorzugt als kreisringförmiges Drehlager mit zwei über Kugeln 72 relativ zueinander drehbar gelagerten Platten 71 ausgebildet. Das erste Axiallager 7 ist dabei über die Schraube 63 mit dem Zylinderkörper 61 des Führungsbolzens 6 gekoppelt.

Die auf den Führungsbolzen 6 wirkende Gewichtskraft des Korpus 2 des Möbelelements 1 wird so über das erste Axiallager 7 auf den Führungsschlitten 5 übertragen.

Der Führungsschlitten 5 seinerseits ist auf der der Deckplatte 11 zugewandten Oberseite der ersten Beschlagplatte 3 aufliegend verschiebbar.

Zur Reduktion der Reibung zwischen dem Führungsschlitten 5 und der Oberseite der ersten Beschlagplatte 3 sind an dem Führungsschlitten 5, wie in den Figuren 5 und 6 weiter gezeigt ist, zwei zweite Axiallager 8 in jeweiligen zweiten Ausnehmungen 53 in einer der ersten Beschlagplatte 3 zugewandten Fläche des Grundkörpers 51 aufgenommen.

Die beiden zweiten Axiallager 8 sind dabei bevorzugt als Kugelumlaufführungen oder Nadellager mit einem zumindest teilweise parallel zueinander in Translationsrichtung A ausgerichteten geradlinigen Bahnabschnitten aufweisenden Gehäuse 81 ausgebildet.

Die Kugeln 82 liegen dabei mindestens über einen Teilbereich der Kugelumlaufführung auf der Oberseite der ersten Beschlagplatte 3 auf und ermöglichen so eine lediglich durch Rollreibung beaufschlagte Translationsbewegung des Führungsschlittens 5 relativ zur ersten Beschlagplatte 3 in Translationsrichtung A.

Um eine Drehbewegung des Führungsschlittens 5 zu unterbinden, ist der Grundkörper 51 des Führungsschlittens 5 bevorzugt mit zwei sich in Translationsrichtung A erstreckenden parallelen Seitenrändern versehen, wovon mindestens ein Seitenrand entlang von mindestens einem an der ersten Beschlagplatte 3 fixierten Führungssteg 10 gleitend geführt ist. Vorzugsweise sind beide Seitenränder von Führungsstegen 10 umfasst.

Die Führungsstege 10 sind über bspw. Schrauben in Bohrungen 35 an der ersten Beschlagplatte 3 fixiert.

Wie weiter in den Figuren 3, 5 und 6 gezeigt ist, ist bei der hier gezeigten bevorzugten Ausführungsvariante des Möbelelements 1 an der der zweiten Beschlagplatte 4 abgewandten Seite der ersten Beschlagplatte 3 eine Selbsteinzugsvorrichtung 9 befestigt, mit der der Korpus 2 relativ zur Deckplatte 11 in eine vorbestimmte Endstellung bewegbar ist.

Der Aufbau und die Funktion einer solchen Selbsteinzugsvorrichtung 9 ist aus dem Stand der Technik bekannt, beispielsweise aus der DE 10 2011 053 840 A1, so dass auf eine nähere Erläuterung des Aufbaus und der Funktion der Selbsteinzugsvorrichtung 9 hier verzichtet wird.

Dabei kann die Selbsteinzugsvorrichtung 9 zusätzlich ein Dämpfungselement aufweisen, um ein sanftes Einziehen in die Endposition zu realisieren.

Zur Aktivierung der Selbsteinzugsvorrichtung 9 ist an dem Führungsschlitten 5 ein Koppelelement 18 angeordnet, das wenigstens einen Aktivator 19 aufweist.

Das Koppelelement 18 ist dabei bevorzugt als an dem Führungsschlitten 5 angeformter oder befestigter Bügel oder Platte ausgebildet.

Der Aktivator 19 ist dabei bevorzugt als Steg 181 ausgebildet, der aus dem Führungsschlitten 5 seitlich oder nach hinten, hier nach unten in Richtung der Oberseite der ersten Beschlagplatte 3 vorsteht.

Das Koppelelement 18 kann einteilig, mehrteilig oder auch integral an den Schlitten 5 angeformt sein.

Zur weiteren Stabilisierung des Möbelelements 1 insbesondere während der Translations-Rotations-Bewegung sind, wie in den Figuren 3, 5 und 8 gezeigt ist, in wenigstens einer der einander zugewandten Lagerflächen 31, 41 der ersten Beschlagplatte 3 oder der zweiten Beschlagplatte 4 Kugelrollen 16 eingebracht.

Diese Kugelrollen 16 dienen in der hier gezeigten bevorzugten Ausführungsvariante des Möbelelements 1 insbesondere auch dazu, den Korpus 2 relativ zur Deckplatte 11 in einer vorbestimmten Relativposition zueinander zu halten.

Dazu sind den Kugelrollen 16 axial gegenüberliegend Erhebungen 45 an der anderen der Lagerflächen 41, 31 der zweiten Beschlagplatte 4 oder der ersten Beschlagplatte 3 angeformt.

Die Kugelrollen 16 sind hier dementsprechend so in die erste Beschlagplatte 3 in dazu vorgesehenen, hier als Bohrungen ausgeführten Kugelrollenaufnahmen 34 eingebracht, dass die Kugeln der Kugelrollen 16 ausschließlich bei Erreichen der Erhebungen 45 die zweite Beschlagplatte 4 berühren.

Während der übrigen Drehbewegung der ersten Beschlagplatte 3 relativ zur zweiten Beschlagplatte 4 findet im gezeigten Ausführungsbeispiel keine Berührung der Kugeln der Kugelrollen 16 mit der Lagerfläche 41 der zweiten Beschlagplatte 4 statt.

Um einen in der Höhe Z möglichst geringen Aufbau der Deckplatte 11 mit dem Translations-Rotations-Beschlag 12 zu ermöglichen, ist, wie in Figur 4 dargestellt ist, in einer der ersten Beschlagplatte 3 zugewandten Unterseite der Deckplatte 11 eine Ausnehmung 15 eingebracht, in der der von den Führungsstegen 10 umrahmte Führungsschlitten 5 und die Selbsteinzugsvorrichtung 9 Platz finden.

In den Figuren 9 und 10 ist eine Ausführungsvariante eines Montageprofils 17 dargestellt, dass die Fixierung des Möbelelements 1 über die Deckplatte 11 an einer Decke, beispielsweise einer Raumdecke ermöglicht.

Das Montageprofil 17 umgreift dabei die Deckplatte 11 und weist senkrecht zur Deckplatte 11 ausgerichtete Befestigungsstege 171 auf, die an einer entsprechenden Decke fixiert sind.

In den Figuren 11 und 12 ist noch eine alternative Ausführungsvariante eines solchen Möbelelements 1 dargestellt, bei dem die Deckplatte 11 als Aufstandsplatte dient. Auch hier ist das Translations-Rotations-Lager zwischen der Deckplatte 11 und der Trägerplatte 24 angeordnet, wobei die Trägerplatte 24 hier gleichzeitig als Ablagefläche 21 dient.

Durch die Ausgestaltung des Führungsschlittens 5 mit dem wenigstens einen Axiallager 7, 8 zur Abtragung axial auf den Führungsbolzen 6 wirkender Kräfte auf die erste Beschlagplatte 3 des Translations-Rotations-Beschlages ist es ermöglicht, Zugkräfte auf den Korpus 2 über den Translations-Rotations-Beschlag abzutragen. Die Gewichtskraft wird in diesem stehenden Fall von dem Wälzkörperkäfig 14 aufgenommen.
- 1: Möbelelement

- 2: Korpus
- 21: Ablagefläche
- 22: Seitenwand
- 23: Seitenwand
- 24: Trägerplatte
- 25: Bohrung

- 3: erste Beschlagplatte
- 31: Lagerfläche
- 32: Laufrille
- 33: Führungskanal
- 34: Kugelrollenaufnahme
- 35: Bohrung
- 36: Bohrung

- 4: zweite Beschlagplatte
- 41: Lagerfläche
- 42: Laufrille
- 43: Bohrung
- 44: Bohrung
- 45: Erhebung

- 5: Führungsschlitten
- 51: Grundkörper
- 52: erste Ausnehmung
- 53: zweite Ausnehmung
- 54: Bohrung

- 6: Führungsbolzen
- 61: Zylinderkörper
- 62: Schraube
- 63: Schraube

- 7: Axiallager
- 71: Platte
- 72: Kugel
- 8: Axiallager
- 81: Gehäuse
- 82: Kugel

- 9: Selbsteinzugsvorrichtung

- 10: Führungssteg
- 11: Deckplatte
- 12: Translation-Rotations-Beschlag
- 13: Wälzkörper
- 14: Wälzkörperkäfig
- 15: Ausnehmung
- 16: Kugelrolle
- 17: Montageprofil
- 171: Befestigungsstege
- 18: Koppelelement
- 181: Steg
- 19: Aktivator

- A: Richtung
- R₁, R₂: Drehrichtung

## Patentansprüche

1. Möbelelement (1), insbesondere Ablage oder Regal mit mindestens einer Lagerebene, aufweisend
- einen Korpus (2) mit wenigstens einer Ablagefläche (21) und eine Deckplatte (11),
- wobei der Korpus (2) relativ zur Deckplatte (11) über einen Translations-Rotations-Beschlag (12) zumindest teilweise zwangsgeführt in einer von zwei möglichen entgegengesetzten Drehrichtungen (R₁, R₂) drehbar und in einer vorbestimmten Translationsrichtung (A) verschiebbar ist,
- wobei der Translations-Rotations-Beschlag (12) einander zugewandte Lagerflächen (31, 41) mit Laufrillen (32, 42) und in diesen geführten Wälzkörpern (13) sowie einen die Translationsrichtung (A) vorgebenden Führungskanal (33) aufweist,
- wobei der Korpus (2) relativ zur Deckplatte (11) aus einer Ausgangsposition in eine Zwischenposition und weiter in eine Öffnungsposition und zurück bewegbar ist,
- wobei in der Zwischenposition der Korpus (2) relativ zur Deckplatte (11) in einer Drehrichtung (R₁, R₂) gedreht und in einer vorbestimmten Translationsrichtung (A) verschoben ist,
- wobei in dem Führungskanal (33) ein an einem Führungsschlitten (5) angeordneter Führungsbolzen (6) geführt ist,
- wobei an dem Führungsschlitten (5) wenigstens ein Axiallager (7, 8) zur direkten oder indirekten Abtragung axial auf den Führungsbolzen (6) wirkender Kräfte auf die Deckplatte (11) festgelegt ist,
- **dadurch gekennzeichnet, dass**
- der Führungsschlitten (5) einen Grundkörper (51) mit wenigstens einer Ausnehmung (52, 53) zur zumindest teilweise formschlüssigen Festlegung des wenigstens einen Axiallagers (7, 8) aufweist.

2. Möbelelement (1) nach Anspruch 1, **dadurch gekennzeichnet, dass** in wenigstens einer der einander zugewandten Lagerflächen (31, 41) der ersten Beschlagplatte (3) oder der zweiten Beschlagplatte (4) Kugelrollen (16) eingebracht sind, denen axial gegenüberliegend Erhebungen (45) an der anderen der Lagerflächen (41, 31) der zweiten Beschlagplatte (4) oder der ersten Beschlagplatte (3) angeformt sind, zur Fixierung der zweiten Beschlagplatte (4) relativ zur ersten Beschlagplatte (3) in einer vorbestimmten Relativposition.

3. Möbelelement (1) nach Anspruch 1, **dadurch gekennzeichnet, dass** der Translations-Rotations-Beschlag (12) eine erste Beschlagplatte (3) und eine zweite Beschlagplatte (4) mit einander zugewandten Lagerflächen (31, 41) mit darin vorgesehenen Laufrillen (32, 42) aufweist, wobei die erste Beschlagplatte (3) den die Translationsrichtung (A) vorgebenden Führungskanal (33) aufweist, wobei das wenigstens eine Axiallager (7, 8) zur Abtragung axial auf den Führungsbolzen (6) wirkender Kräfte auf die erste Beschlagplatte (3) des Translations-Rotations-Beschlages (12) festgelegt ist.

4. Möbelelement (1) nach Anspruch 1 oder 2, **dadurch gekennzeichnet, dass** die Wälzkörper (13) verliergesichert in einem Wälzkörperkäfig (14) gehalten sind.

5. Möbelelement (1) nach einem der vorstehenden Ansprüche, **dadurch gekennzeichnet, dass** ein freies Ende des Führungsbolzens (6) formschlüssig an einer der ersten Beschlagplatte (3) abgewandten Fläche der zweiten Beschlagplatte (4) festgelegt ist.

6. Möbelelement (1) nach Anspruch 5, **dadurch gekennzeichnet, dass** ein erstes Axiallager (7) an einem mit dem Führungsschlitten (5) gekoppelten Ende des Führungsbolzens (6) befestigt ist.

7. Möbelelement (1) nach Anspruch 6, **dadurch gekennzeichnet, dass** das erste Axiallager (7) in einer ersten Ausnehmung (52) in einer der Lagerfläche (31) der ersten Beschlagplatte (3) abgewandten Fläche des Grundkörpers (51) aufgenommen ist, wobei die erste Ausnehmung (52) eine zentrale Bohrung (54) zur Aufnahme des Führungsbolzens (6) aufweist.

8. Möbelelement (1) nach Anspruch 6 oder 7, **dadurch gekennzeichnet, dass** zwei zweite Axiallager (8) in jeweiligen zweiten Ausnehmungen (53) in einer der ersten Beschlagplatte (3) zugewandten Fläche des Grundkörpers (51) aufgenommen sind.

9. Möbelelement (1) nach Anspruch 7, **dadurch gekennzeichnet, dass** das erste Axiallager (7) als kreisringförmiges Drehlager mit zwei über Kugeln (72) relativ zueinander drehbar gelagerten Platten (71) ausgebildet ist.

10. Möbelelement (1) nach Anspruch 8, **dadurch gekennzeichnet, dass** die zweiten Axiallager (8) als Kugelumlaufführungen oder Nadellager mit einem zumindest teilweise parallel zueinander in Translationsrichtung (A) ausgerichteten geradlinigen Bahnabschnitten aufweisenden Gehäuse (81) ausgebildet ist.

11. Möbelelement (1) nach einem der vorstehenden Ansprüche, **dadurch gekennzeichnet, dass** an der der zweiten Beschlagplatte (4) abgewandten Seite der ersten Beschlagplatte (3) eine Selbsteinzugsvorrichtung (9) befestigt ist.

12. Möbelelement (1) nach Anspruch 11, **dadurch gekennzeichnet, dass** an dem Führungsschlitten (5) ein Koppelelement (18) mit wenigstens einem Aktivator (19) zur Aktivierung der Selbsteinzugsvorrichtung (9) angeordnet ist, wobei das Koppelelement (18) bevorzugt als an dem Führungsschlitten (5) angeformter oder befestigter Bügel ausgebildet ist, und wobei der wenigstens eine Aktivator (19) bevorzugt aus einem den Führungsschlitten (5) seitlich oder nach hinten überragenden Steg (181) des Koppelelements (18) vorsteht.

13. Möbelelement (2, 3) nach einem der vorstehenden Ansprüche, **dadurch gekennzeichnet, dass** der Korpus eine Trägerplatte (24) aufweist, an der die zweite Beschlagplatte (4) befestigt ist.

14. Möbelelement (2, 3) nach einem der vorstehenden Ansprüche, **dadurch gekennzeichnet, dass** die Deckplatte (11) an einem Montageprofil (17) zur hängenden Montage an einer Decke, insbesondere einer Raumdecke, befestigt ist.

15. Möbelelement (2, 3) nach einem der vorstehenden Ansprüche 1 bis 13, **dadurch gekennzeichnet, dass** die Deckplatte (11) als Aufstandsplatte ausgebildet ist.

## Claims

1. Furniture element (1), in particular storage unit or shelf with at least one storage level, comprising
- a body (2) with at least one storage surface (21) and a cover plate (11),
- wherein the body (2) can be rotated relative to the cover plate (11) via a translational-rotational fitting (12) at least partially positively guided in one of two possible opposite directions of rotation (R₁, R₂) and can be displaced in a predetermined direction of translation (A),
- wherein the translational-rotational fitting (12) has mutually facing bearing surfaces (31, 41) with running grooves (32, 42) and rolling elements (13) guided therein as well as a guide channel (33) predetermining the direction of translation (A),
- wherein the body (2) can be moved relative to the cover plate (11) from an initial position into an intermediate position and further into an opening position and back,
- wherein, in the intermediate position, the body (2) is rotated relative to the cover plate (11) in a direction of rotation (R₁, R₂) and displaced in a predetermined direction of translation (A),
- wherein a guide bolt (6) arranged on a guide carriage (5) is guided in the guide channel (33),
- wherein at least one axial bearing (7, 8) is fixed to the guide carriage (5) for the direct or indirect transfer of forces acting axially on the guide bolt (6) to the cover plate (11)
- **characterized in that**
- the guide carriage (5) has a base body (51) with at least one recess (52, 53) for at least partially form-fit fixing of the at least one axial bearing (7, 8).

2. Furniture element (2, 3) according to claim 1, **characterized in that** ball rollers (16) are provided in at least one of the mutually facing bearing surfaces (31, 41) of the first fitting plate (3) or of the second fitting plate (4), axially opposite of which projections (45) are formed on the other of the bearing surfaces (41, 31) of the second fitting plate (4) or of the first fitting plate (3), for fixing the second fitting plate (4) relative to the first fitting plate (3) in a predetermined relative position.

3. Furniture element (1) according to claim 1, **characterized in that** the translational-rotational fitting (12) has a first fitting plate (3) and a second fitting plate (4) with mutually facing bearing surfaces (31, 41) with running grooves (32, 42) provided therein, wherein the first fitting plate (3) has the guide channel (33) predetermining the direction of translation (A), wherein the at least one axial bearing (7, 8) is fixed to the first fitting plate (3) of the translational-rotational fitting (12) for transferring forces acting axially on the guide bolt (6).

4. Furniture element (1) according to claim 1 or 2, **characterized in that** the rolling elements (13) are held in a rolling element cage (14) to prevent loss.

5. Furniture element (1) according to one of the preceding claims, **characterized in that** a free end of the guide bolt (6) is positively fixed to a surface of the second fitting plate (4) facing away from the first fitting plate (3).

6. Furniture element (1) according to claim 5, **characterized in that** a first axial bearing (7) is fastened to an end of the guide bolt (6) coupled to the guide carriage (5).

7. Furniture element (1) according to claim 6, **characterized in that** the first axial bearing (7) is accommodated in a first recess (52) in a surface of the base body (51) facing away from the bearing surface (31) of the first fitting plate (3), the first recess (52) having a central bore (54) for accommodating the guide bolt (6).

8. Furniture element (1) according to claim 6 or 7, **characterized in that** two second axial bearings (8) are accommodated in respective second recesses (53) in a surface of the base body (51) facing the first fitting plate (3).

9. Furniture element (1) according to claim 7, **characterized in that** the first axial bearing (7) is designed as an annular pivot bearing with two plates (71) mounted for rotation relative to one another via balls (72).

10. Furniture element (1) according to claim 8, **characterized in that** the second axial bearing (8) is designed as a recirculating ball bearing or needle bearing with a housing (81) having rectilinear track sections aligned at least partially parallel to one another in the direction of translation (A).

11. Furniture element (1) according to one of the preceding claims, **characterized in that** a self-closing device (9) is attached to the side of the first fitting plate (3) facing away from the second fitting plate (4).

12. Furniture element (1) according to claim 11, **characterized in that** a coupling element (18) with at least one activator (19) for activating the self-closing device (9) is arranged on the guide carriage (5), wherein the coupling element (18) is preferably designed as a bracket formed on or fastened to the guide carriage (5), and wherein the at least one activator (19) preferably projects from a web (181) of the coupling element (18) projecting laterally or rearwardly beyond the guide carriage (5).

13. Furniture element (2, 3) according to one of the preceding claims, **characterized in that** the body has a carrier plate (24) to which the second fitting plate (4) is fastened.

14. Furniture element (2, 3) according to one of the preceding claims, **characterized in that** the cover plate (11) is attached to a mounting profile (17) for suspended mounting on a ceiling, in particular a room ceiling.

15. Furniture element (2, 3) according to one of the preceding claims 1 to 13, **characterized in that** the cover plate (11) is designed as a carrier plate.

## Revendications

1. Élément de meuble (1), en particulier rangement ou rayonnage avec au moins un niveau de stockage, comportant
- un corps (2) avec au moins une surface de rangement (21) et un plateau de couverture (11),
- dans lequel le corps (2) est capable de rotation dans un de deux sens de rotation possibles (R₁, R₂) opposés et de translation dans un sens de translation (A) prédéterminé par rapport au plateau de couverture (11), au moins en partie avec un guidage en force, à l'aide d'une ferrure de translation et rotation (12),
- dans lequel la ferrure de translation et rotation (12) présente des surfaces d'appui (31, 41) tournées l'une vers l'autre avec des gorges de roulement (32, 42) et des éléments de roulement (13) guidés dans celles-ci, ainsi qu'un sillon de guidage (33) qui détermine le sens de translation (A),
- dans lequel le corps (2) peut être déplacé par rapport au plateau de couverture (11) d'une position de départ à une position intermédiaire et, au-delà, à une position d'ouverture et retour,
- dans lequel, dans la position intermédiaire, le corps (2) est tourné par rapport au plateau de couverture (11) dans un sens de rotation (R₁, R₂) et déplacé dans un sens de translation (A) prédéterminé,
- dans lequel un goujon de guidage (6) disposé sur un chariot de guidage (5) est guidé dans le sillon de guidage (33),
- dans lequel au moins un palier de butée (7, 8) est fixé sur le chariot de guidage (5) pour évacuer directement ou indirectement des forces axiales agissant sur le goujon de guidage (6) vers le plateau de couverture (11),
**caractérisé en ce que** le chariot de guidage (5) comporte un corps de base (51) avec au moins un évidement (52, 53) destiné à immobiliser, au moins en partie par engagement positif, l'au moins un palier de butée (7, 8).

2. Élément de meuble (1) selon la revendication 1, **caractérisé en ce que** sont disposés dans au moins une des surfaces d'appui (31, 41) tournées l'une vers l'autre de la première plaque de ferrure (3) ou de la deuxième plaque de ferrure (4) des roulements à billes (16) en face desquels, dans le sens axial, des saillies (45) sont formées sur l'autre des surfaces d'appui (41, 31) de la deuxième plaque de ferrure (4) ou de la première plaque de ferrure (3) pour fixer la deuxième plaque de ferrure (4) par rapport à la première plaque de ferrure (3) dans une position relative prédéterminée.

3. Élément de meuble (1) selon la revendication 1, **caractérisé en ce que** la ferrure de translation et rotation (12) comporte une première plaque de ferrure (3) et une deuxième plaque de ferrure (4) avec des surfaces d'appui (31, 41) tournées l'une vers l'autre mit dans lesquelles sont prévues des gorges de roulement (32, 42), la première plaque de ferrure (3) comportant le sillon de guidage (33) qui détermine le sens de translation (A), l'au moins un palier de butée (7, 8) pour l'évacuation de forces qui agissent sur le goujon de guidage (6) dans le sens axial étant fixé sur la première plaque de ferrure (3) de la ferrure de translation et rotation (12).

4. Élément de meuble (1) selon la revendication 1 ou 2, **caractérisé en ce que** les roulements (13) sont retenus de façon imperdable dans une cage de roulement (14).

5. Élément de meuble (1) selon l'une des revendications précédentes, **caractérisé en ce qu'**une extrémité libre du goujon de guidage (6) est fixée par engagement positif sur une surface de la deuxième plaque de ferrure (4) tournée à l'opposé de la première plaque de ferrure (3).

6. Élément de meuble (1) selon la revendication 5, **caractérisé en ce qu'**un premier palier de butée (7) est fixé à une extrémité du goujon de guidage (6) couplée au chariot de guidage (5).

7. Élément de meuble (1) selon la revendication 6, **caractérisé en ce que** le premier palier de butée (7) est logé dans un premier évidement (52) dans une surface du corps de base (51) opposée à la surface d'appui (31) de la première plaque de ferrure (3), lequel premier évidement (52) comporte un alésage central (54) pour recevoir le goujon de guidage (6).

8. Élément de meuble (1) selon la revendication 6 ou 7, **caractérisé en ce que** deux deuxièmes paliers de butée (8) sont logés chacun dans un deuxième évidement (53) dans une surface du corps de base (51) tournée vers la première plaque de ferrure (3).

9. Élément de meuble (1) selon la revendication 7, **caractérisé en ce que** le premier palier de butée (7) est conformé comme un coussinet de pivotement en forme d'anneau circulaire avec deux plaques (71) supportées avec possibilité de rotation l'une par rapport à l'autre à l'aide de billes (72).

10. Élément de meuble (1) selon la revendication 8, **caractérisé en ce que** les deuxièmes paliers de butée (8) sont conçus comme des guidages à circulation de billes ou comme des roulements à aiguilles avec un logement (81) présentant des sections de piste rectilignes, orientées au moins en partie parallèlement l'une à l'autre dans le sens de translation (A).

11. Élément de meuble (1) selon l'une des revendications précédentes, **caractérisé en ce qu'**un mécanisme de rétraction automatique (9) est fixé sur le côté de la première plaque de ferrure (3) opposé à la deuxième plaque de ferrure (4).

12. Élément de meuble (1) selon la revendication 11, **caractérisé en ce qu'**est disposé sur le chariot de guidage (5) un élément de couplage (18) avec au moins un activateur (19) pour l'activation du mécanisme de rétraction automatique (9), l'élément de couplage (18) étant de préférence conçu comme un étrier formé ou fixé sur le chariot de guidage (5) et l'au moins un activateur (19) dépassant d'une baguette (181) de l'élément de couplage (18) qui dépasse vers le côté ou l'arrière du chariot de guidage (5).

13. Élément de meuble (2, 3) selon l'une des revendications précédentes, **caractérisé en ce que** le corps présente un plateau de support (24) sur lequel la deuxième plaque de ferrure (4) est fixée.

14. Élément de meuble (2, 3) selon l'une des revendications précédentes, **caractérisé en ce que** le plateau de couverture (11) est fixé sur un profilé de montage (17) en vue d'un montage suspendu à une paroi supérieure, en particulier à un plafond d'une pièce.

15. Élément de meuble (2, 3) selon l'une des revendications 1 à 13, **caractérisé en ce que** le plateau de couverture (11) est conformé comme un plateau de dessus.
